# FASCICULE DE BREVET EUROPEEN

(11) **EP 1 464 916 B1**
(45) Date de publication et mention de la délivrance du brevet: **06.04.2011**
(21) Numéro de dépôt: 04290520.8
(22) Date de dépôt: 26.02.2004
(51) Int. Cl.: F42C 17/04

(54) **Système de tir avec dispositif de couplage pour la transmission d'information à la munition**
Abschusseinheit mit Kupplungsvorrichtung für die Datenübertragung zur Munition
Firing system with a device for data transmission to the round

(30) Priorité: 28.02.2003 FR 0302477
(43) Date de publication de la demande: 06.10.2004
(73) Titulaire: ALKAN, 94460 Valenton (FR)
(72) Inventeur: Bansard, Joel, 91330 Yerres (FR)
(74) Mandataire: Colas, Jean-Pierre

(56) Documents cités:
- EP-A- 0 798 535
- DE-A- 19 626 074
- DE-A- 19 756 357
- US-A- 5 078 051
- US-A- 5 247 866
- US-A- 6 138 547
- US-B1- 6 202 532

## Description

La présente invention est relative à un dispositif de couplage destiné à la transmission d'information et d'énergie d'allumage entre une arme et une munition.

Généralement, dans l'association d'une arme et d'une munition, l'arme comprend un système de tir électronique permettant d'agir sur la munition qui, quant à elle, est équipée de moyens électroniques programmables par le système de tir et comporte une charge pyrotechnique et un initiateur permettant de tirer la munition sous la commande du système de tir. Celui-ci est à même d'envoyer à la munition non seulement des signaux de programmation et de commande, mais également l'impulsion de tir qui permet d'allumer la charge pyrotechnique par l'intermédiaire de l'initiateur.

Un domaine particulier, dans lequel on utilise cette conception générale est celui du leurrage passif dans lequel un lance-leurres doit être capable de leurrer des menaces utilisant du rayonnement infra-rouge, électromagnétique ou électro-optique selon la nature de son contenant qui est éjecté lors de la mise à feu du lance-leurres.

Dans ce cas, la munition comporte un container pouvant être placé sur le système de tir et logeant une pluralité de cartouches. Chacune de ces cartouches comprend une charge d'éléments de leurrage, une charge pyrotechnique et un initiateur électrique destiné à allumer cette charge pyrotechnique. En général, les cartouches sont tirées successivement par une commande séquentielle assurée par le système de tir.

Par EP 0 798 535, il est connu de faire communiquer un initiateur d'une munition avec un système de tir de l'arme par l'intermédiaire d'un circuit de tir dans lequel est insérée une connectique qui établit galvaniquement la continuité électrique entre l'arme et la munition. A cet effet, l'initiateur électrique comporte au moins un contact à brancher sur le système de tir pour faire passer le courant, le retour de celui-ci pouvant être assuré par l'étui, la douille ou le corps de la cartouche ou de la munition. Bien que cela ne soit pas décrit en détail dans ce document antérieur, ce contact doit comporter une partie logée dans la munition et une partie complémentaire disposée dans le système de tir, un dispositif élastique étant nécessaire pour garantir un bon contact électrique et pour s'affranchir des contraintes de positionnement géométriques de la cartouche par rapport au système de tir, lorsque la munition est mise en place par rapport à ce dernier.

Cette liaison électrique entre le système de tir et la munition ou les cartouches de la munition est fragile et a donc une influence défavorable sur la fiabilité. En particulier, elle est très sensible à l'humidité et à la pression ambiante de sorte qu'en particulier, elle n'autorise pas toutes les attitudes dans l'espace de la munition par exemple par temps de pluie. Au moment de sa mise en place, il faut en outre veiller à ce que les parties complémentaires du contact soient correctement assemblées, ce qui impose à l'opérateur une attention particulière.

Il est encore à noter que dans le brevet européen précité, l'initiateur comporte un transformateur de courant dont le primaire fait partie du circuit de mise à feu et dont le secondaire transmet à l'électronique de cet initiateur l'énergie nécessaire à son fonctionnement, ainsi que les signaux porteurs de l'information à communiquer. Ce transformateur de courant est situé entièrement dans la cartouche (ou dans la munition).

Par le document DE 196 26 074, on connaît un dispositif de couplage pour la transmission, par voie non galvanique, d'information et d'énergie d'allumage entre un système de tir et une munition, conformément au préambule de la revendication 1. Le document en question enseigne comment réaliser les circuits électriques et électroniques du système de tir et de la munition pour qu'ils puissent communiqer l'un avec l'autre par l'intermédiaire des parties de couplage du dispositif de couplage, sans pour autant que qu'il divulgue une solution pour la réalisation de l'agencement mécanique de ces parties de couplage.

L'invention a pour but de fournir un dispositif de couplage entre un système de tir et sa munition apportant une solution avantageuse pour concevoir l'agencement mécanique des parties de couplage permettant notamment de d'augmenter la fiabilité de fonctionnement de l'ensemble système de tir/munition et de faciliter la mise en place des unités pyrotechniques de la munition vis-à-vis du système de tir.

L'invention a donc pour objet un dispositif de couplage présentant les particularités définies dans la partie caractérisante de la revendication 1.

Grâce à ces particularités, les unités pyrotechniques de la munition peuvent être placées simplement contre la surface d'appui de la culasse sans engagement mécanique des parties de couplage. Par ailleurs, les parties de couplage pouvant être incorporées respectivement dans la culasse et dans lesdites unités pyrotechniques, il devient aisé d'assurer une étanchéité parfaite de la culasse et des unités pyrotechniques facilitant l'emploi de l'ensemble système de tir/munition dans des conditions sévères d'humidité et/ou de pression.

D'autres particularités avantageuses de l'invention sont définies dans les sous revendications.

L'invention a également pour objet un système de leurrage avec une munition à cartouche multiple comprenant un dispositif de couplage tel que défini ci-dessus comprenant une pluralité de premières parties de couplage distribuées dans ladite surface d'appui et de secondes parties de couplage placées respectivement dans lesdites unités pyrotechniques.

D'autres caractéristiques et avantages de la présente invention apparaîtront au cours de la description qui va suivre, donnée uniquement à titre d'exemple et faite en se référant aux dessins annexés sur lesquels:
- la figure 1 est une vue en élévation et en coupe d'une munition de leurrage placée sur la culasse d'un système de tir, cette vue montrant un dispositif de couplage selon le mode de réalisation préféré de l'invention, la vue étant prise selon la ligne I-I de la figure 3;
- la figure 2 est une vue en plan d'une partie de la surface d'appui montrant plus en détail des primaires de quelques dispositifs de couplage selon l'invention;
- la figure 3 est une vue schématique en plan et à plus petite échelle que les figures 1 et 2, de la surface d'appui de la culasse montrant comment peuvent être disposées dans la munition différentes versions normalisées de cartouches;
- la figure 4 représente par plusieurs vues schématiques d'un mode de bobinage des bobines d'un dispositif de couplage de type inductif selon l'invention; et
- la figure 5 montre un autre mode de bobinage possible d'un dispositif de couplage de type inductif.

L'exemple de réalisation de l'invention qui va être déait concerne une munition pour lance-leurres. Toutefois, l'invention peut s'appliquer d'une façon plus générale à tout ensemble d'une arme et d'une munition, cette dernière pouvant comporter une ou plusieurs cartouches, étant entendu qu'une munition pour lance-leurres comprend dans la plupart des cas une pluralité de cartouches.

La figure 1 montre une telle cartouche désignée par la référence 1. Elle est placée dans un conteneur 2 contre la surface d'appui 3 d'une culasse 4 faisant partie d'un système de tir 5 comprenant une partie mécanique 5a et un dispositif électronique de commande et d'allumage 5b. La cartouche 1 comprend notamment un initiateur 6 de la charge pyrotechnique (non dessinée) de la cartouche 1. Le système de tir 5 peut être monté sur la structure d'un aéronef A par exemple.

L'électronique 5b du système de tir 5 et celle de l'initiateur 6 peuvent être conçues conformément à la description du brevet européen précité. Elles ne sont donc pas décrites en détail. On rappellera cependant que l'électronique 5b est capable d'envoyer à l'initiateur 6 un courant découpé avec un rapport cyclique et une fréquence correspondant aux données à transmettre à l'initiateur 6. L'électronique 5b est également capable d'envoyer à l'initiateur une impulsion d'allumage pour mettre à feu la cartouche 1. Par ailleurs, de préférence, l'électronique de l'initiateur 6 peut renvoyer de l'information sous forme d'impulsions au système de tir, notamment pour lui faire connaître son statut.

Entre le système de tir 5 et l'initiateur 6 de la cartouche est interposé un dispositif de couplage selon l'invention désigné globalement par la référence 7.

Ce dispositif de couplage 7 comprend une première partie de couplage 8 logée dans l'embase 4 du système de tir 5 et affleurant la surface d'appui 3. Il comprend également une seconde partie de couplage 9 logée dans la partie inférieure de la cartouche 1 en affleurant sa surface inférieure, c'est à dire celle qui est destinée à venir en contact avec la surface d'appui 3. On notera que le terme "inférieur" est utilisé ici pour la commodité de la description, la munition pouvant en principe être mise en oeuvre dans une position quelconque dans l'espace.

Selon l'invention, la cartouche 1 est couplée au système de tir 5 sans aucun contact galvanique entre eux. En d'autres termes, la cartouche 1 est simplement posée sur la surface d'appui 3 et maintenue dans le container 2 de façon à être bloquée seulement latéralement dans celui-ci (par des moyens qui n'ont pas été représentés).

Dans le mode de réalisation préféré de l'invention, le dispositif de couplage 7 est du type inductif. Cependant, pour communiquer entre eux, la cartouche 1 et le système de tir 5 peuvent également utiliser un dispositif de couplage de type électro-optique. Dans ce cas, il peut comporter au moins un coupleur optique bidirectionnel dont une première partie est disposée dans le système de tir 3 et la deuxième dans la cartouche 1. De tels coupleurs bidirectionnels sont disponibles dans le commerce et ne nécessitent donc pas de description détaillée ici. On notera cependant, qu'il est préférable d'utiliser des coupleurs à laser afin de pouvoir transmettre suffisamment de puissance vers l'initiateur 6 durant l'allumage de la cartouche 1.

Dans le cas où le dispositif de couplage 7 est de type inductif, la première partie de couplage 8 (appelé "primaire" ci-après) comprend un bloc 10 en un matériau magnétique, la ferrite étant un matériau préféré. Ce bloc 10 constitue un demi-circuit magnétique. Il est logé dans une cavité 11 de la culasse 4 et dans l'exemple décrit, il présente une forme générale cylindrique. Une rainure annulaire centrale 12 y est prévue à la face tournée vers la surface d'appui 3. Une bobine 13 est placée dans la rainure 12. Elle est connectée à l'électronique 5b du système de tir 5.

La seconde partie de couplage 9 (appelé ci-après "secondaire") du dispositif de couplage 7 comprend un bloc 14 en un matériau magnétique tel que la ferrite, et logé dans une cavité 15 de la cartouche 1. Le bloc 14 présente une forme générale cylindrique et une rainure centrale annulaire 16 y est pratiquée. Dans cette rainure 16 est placée une bobine 17. Elle est reliée à l'électronique de l'initiateur 6. Le bloc 14 constitue un demi-circuit magnétique, complémentaire à celui du système de tir 5, lorsque la cartouche 1 est correctement placée dans le container 2.

Dans la description qui précède, on a supposé que la munition coopérant avec le système de tir 5 ne comporte qu'une seule cartouche 1 reçue dans un container 2 dont les dimensions sont ajustées à cette seule cartouche (contrairement à ce qui est représentée à la figure 1). Comme cette cartouche 1 ne possède aucune liaison électrique galvanique avec la culasse 4 pour communiquer avec le système de tir 5, la fiabilité est nettement accrue et l'étanchéité des parties électroniques fragiles tant de la cartouche 1 que du système de tir 3 peut facilement être assurée. Par ailleurs, la cartouche étant simplement en appui contre la surface d'appui 3 du système de tir 5, l'association d'une cartouche 1 avec ce dernier est une opération qui ne demande aucune précaution particulière.

Pour pouvoir assurer une communication fiable et efficace, les bobines 13 et 17, comme les blocs 10 et 14 doivent être coaxiaux, ce dont il résulte un bon couplage inductif entre le primaire 8 et le secondaire 9. Il est également important que le primaire et le secondaire affleurent respectivement les surfaces en regard de la cartouche 1 et de la culasse 4 afin de réduire à une valeur négligeable l'entrefer entre les deux blocs magnétiques 10 et 14. Cependant, ils n'ont pas à être centrés par rapport au corps de la cartouche 1.

Dans le cas où l'invention est appliquée à un lance-leurres, la munition utilisée comprend une pluralité de cartouches 1 et le container 2 présente une forme adaptée pour loger ces cartouches. Le système de tir 3 peut alors être agencé pour les mettre à feu séquentiellement selon une procédure connue des spécialistes.

Il est à noter que les lance-leurres utilisent en général des cartouches ayant un dimensionnement qui est désormais standardisé selon essentiellement deux formes. Ainsi, on rencontre des cartouches de forme générale cylindrique à base circulaire. Ces cartouches à base circulaire sont normalisées avec des diamètres de 19 mm, 40 mm ou 60 mm, et une hauteur égale pour toutes ces versions de 150 mm. L'autre forme présente un corps à base carrée ou rectangulaire, respectivement d'une aire d'un pouce carré ou 1 x 2 pouces carrés. Dans ce cas, la hauteur est de huit pouces.

Selon d'autres caractéristiques essentielles et avantageuses de l'invention, le dispositif de couplage qui vient d'être décrit, qu'il soit de type inductif ou de type électro-optique, permet de n'utiliser pour chacun des types de formes mentionnées qu'un seul type d'association d'un système de tir et d'une munition à cartouches multiples et ce malgré la différentiation de dimensions standardisées que l'on puisse trouver dans les deux types de formes.

Les figures 1 à 3 illustrent cette faculté d'adaptation dimensionnelle d'un réseau de dispositifs de couplage suivant l'invention pour ce qui concerne les cartouches à base circulaire.

On voit que le réseau de dispositifs de couplage 7 comprend dans le système de tir 5 une pluralité de primaires 8 agencés en réseau. Ces primaires 8 sont distribués dans ce réseau de telle manière qu'ils forment un sous-ensemble pour chaque version dimensionnelle normalisée des cartouches 1 et que, lorsque les cartouches sont placées dans le container 2, les primaires 8 d'un tel sous-ensemble se trouvent en position de couplage inductif (ou le cas échéant électro-optique) avec un secondaire 9 d'une cartouche 1.

Chacun des primaires 8 de ce réseau est conçu de la façon déjà décrite précédemment, cependant que les cavités 11 sont juxtaposées et séparées par des évidements 18 dans lesquels passent des interconnexions 19 entre les bobines 13. Celles-ci et ces interconnexions 19 sont réalisées de préférence sous la forme d'un circuit imprimé multicouches, les bornes des bobines 13 passant dans des encoches 20 (figure 2) pratiquées dans les blocs 10 en matériau magnétique.

Les cartouches du mode de réalisation décrit étant à base circulaire et compte tenu du fait que trois dimensions de telles cartouches sont normalisées, la distribution des primaires 8 est celle représentée à la figure 3. Dans cette représentation, les cercles A, B et C indiquent respectivement les périmètres des cartouches de 19 mm, 40 mm et 60 mm de diamètre devant être accueillies dans le container 2 et les cercles D hachurés les périmètres des primaires 8 placés dans la culasse 4. Compte tenu des dimensions choisies du container 2 dans cet exemple, on prévoit 90 primaires 8, agencés en quinconce par groupe de cinq; ils sont numérotés de 1 à 90 sur la figure 3.

Dans ces conditions, les trois sous-ensembles suivants de primaires 8 peuvent être mis en oeuvre en fonction des diamètres respectifs des cartouches:

| sous-ensemble | n° primaires | diamètre |
|---|---|---|
| 1 | 1 à 72 | 19mm |
| 2 | 73 à 90 | 40 mm |
| 3 | 14, 17, 20, 53, 56, 59 | 60 mm |

Il est à noter que cette distribution des cartouches et l'agencement des dispositifs de couplage permet un positionnement quelconque des cartouches par rapport à leur axe longitudinal et une pose par simple appui contre la surface d'appui 3, ce qui facilite considérablement la préparation des munitions.

On remarquera également que le dispositif de couplage qu'il soit réalisé en un seul exemplaire ou en réseau, peut facilement être rendu étanche pour ce qui concerne ces deux parties de couplage 8 et 9, qu'elles soient de type inductif ou électro-optique.

Les figures 4 et 5 montrent deux variantes possibles de réalisation des bobines d'un dispositif de couplage selon l'invention.

Les spires de ces bobines sont réalisées sous la forme de pistes conductrices d'un circuit imprimé multicouches 21 les pistes conductrices étant convenablement connectées les unes aux autres pour l'obtention d'un bobinage à l'aide de traversées conductrices 22 passant à travers les couches isolantes du circuit imprimé (voir figures 4 et 5 en a)).

Dans la variante de la figure 4, deux jeux de pistes conductrices 23 et 24 sont disposés de façon imbriquée. Chaque piste est alors formée d'une seule spire, les spires de deux pistes superposées étant inversées l'une par rapport à l'autre. La section des pistes est déterminée de telle façon qu'un courant relativement important puisse y circuler. On peut alors se contenter d'un nombre de spires relativement faible pour obtenir le nombre d'ampères-tours nécessaires à un bon couplage inductif (figure 4 en b) et c).

Dans la variante de la figure 5, chacune des pistes 25 et 26 superposées est formée d'une spirale à plusieurs tours qui sont enroulées en sens inverse dans les pistes superposées. Des traversées 22 connectent entre elles les pistes des différentes couches 25 et 26.

Lorsque les cartouches ont une base carrée ou rectangulaire, la distribution des primaires 8 dans la surface d'appui 3 sera faite avec un pas entre eux égal à la longueur d'un côté d'une cartouche à base carrée selon une matrice X-Y (pas d'un pouce). De la sorte, la munition pourra accueillir les deux dimensions de cartouches qu'elles soient à base carré ou à base rectangulaire.

## Revendications

1. Système de tir comprenant une culasse avec un dispositif de couplage (7) non galvanique destiné à la transmission d'information et d'énergie d'allumage entre le système de tir (5) et une munition qui est pourvue d'une pluralité d'unités pyrotechniques (1), le dispositif de couplage (7) non galvanique comprenant, pour permettre le transfert de ladite information et de ladite énergie, une pluralité de premières parties de couplage (8) appartenant au système de tir (5) et une pluralité de secondes parties de couplage (9) appartenant à ladite munition, ,
**caractérisé en ce que**
• ladite culasse (4) dudit système de tir (5) définit pour ladite pluralité d'unités pyrotechniques (1) de ladite munition une surface d'appui (3) où affleure ladite pluralité de premières parties de couplage (8),
• chacune desdites unités pyrotechniques (1) de ladite munition comprend une desdites secondes partie de couplage (9), et
• lesdites premières parties de couplage (8) sont distribuées dans ladite surface d'appui (3) de manière que ladite seconde partie de couplage (9) de chacune desdites unités pyrotechniques (1) se trouve en position de couplage non galvanique avec une desdites premières partie de couplage (8) après mise en place desdites unités pyrotechniques (1) de ladite munition contre ladite surface d'appui (3), permettant d'utiliser différentes dimensions standardisées de munitions.

2. Système de tir suivant la revendication 1, **caractérisé en ce que** lesdites première et seconde parties de couplage (8, 9) sont couplées entre elles par induction électromagnétique.

3. Système de tir suivant la revendication 2, **caractérisé en ce que** lesdites première et seconde parties de couplage (8, 9) sont respectivement le primaire et le secondaire d'un transformateur de courant.

4. Système de tir suivant l'une quelconque des revendications 2 et 3, **caractérisé en ce que** chacune desdites première et seconde parties de couplage (8, 9) comprend une bobine (13, 17) disposée dans un demi-circuit magnétique (10, 14) affleurant la surface (3) de ladite culasse (4), respectivement la surface de ladite unité pyrotechnique (1) en regard de ladite culasse, lorsqu'elle est en appui sur la surface de celle-ci, position dans laquelle les demi-circuits magnétiques (10, 14) forment un circuit magnétique fermé sur lui-même.

5. Système de tir suivant la revendication 4, **caractérisé en ce** chaque bobine (13, 17) comprend une pluralité de spires (23, 24; 25, 26) formant les pistes conductrices (22) d'un circuit imprimé multi-couches (21), reçue dans ladite culasse (4).

6. Système de tir suivant la revendication 1, **caractérisé en ce que** lesdites première et seconde parties de couplage sont couplées entre elles par voie optique.

7. Système de tir suivant l'une quelconque des revendications 1 à 6, **caractérisé en ce que** lesdites unités pyrotechniques pouvant se présenter avec une base circulaire de trois diamètres distincts normalisés, lesdites premières parties de couplage (8) sont distribuées dans ladite surface d'appui (3) par groupes contigus de cinq se touchant les uns les autres latéralement et en étant regroupées en plan dans un cercle circonscrit (B) ayant un diamètre égal au diamètre intermédiaire des trois diamètres normalisés et **en ce que** les cercles circonscrits (B) de groupes de premières parties de couplage voisins se touchent respectivement les uns les autres dans ladite surface d'appui (3).

8. Système de tir selon l'une quelconque des revendications 1 à 6, **caractérisé en ce que** lesdites unités pyrotechniques (1) pouvant se présenter avec une base carrée ou une base rectangulaire, double de la base carrée, lesdites premières parties de couplage (8) sont distribuées dans ladite surface d'appui (3) avec un pas égal au côté de ladite base carrée selon une matrice X-Y.

9. Système de leurrage comprenant un système de tir et une munition comportant une pluralité de cartouches, **caractérisé en ce qu'**il est doté d'un système de tir suivant l'une quelconque des revendications 1 à 8.

## Claims

1. Firing system comprising a breech with a non-galvanic coupling device (7) intended to transmit ignition energy and information between the firing system (5) and an item of ammunition which is provided with a number of pyrotechnic units (1), the non-galvanic coupling device (7) comprising, for the purpose of transmitting the said energy and the said information, a number of first coupling parts (8) belonging to the firing system (5) and a number of second coupling parts (9) belonging to the said item of ammunition, **characterised in that**:
• the said breech (4) of the firing system (5) described for the said number of pyrotechnic units (1) of the said ammunition a supporting surface (3), which is level with the said number of first coupling parts (8);
• each of the pyrotechnical units (1) of the said ammunition comprises one of the said second coupling parts (9), and
• the said first coupling parts (8) are distributed across the said supporting surface (3) in such a way that the second coupling part (9) of each of the pyrotechnic units (1) is in a non-galvanic coupling position with one of the first coupling parts (8) once the said pyrotechnic units (1) of the said ammunition have been placed against the said supporting surface (3), enabling different standard ammunition sizes to be used.

2. Firing system in accordance with Claim 1 above, **characterised in that** the said first and second coupling parts (8, 9) are coupled together by means of electromagnetic induction.

3. Firing system in accordance with Claim 2 above, **characterised in that** the said first and second coupling parts (8, 9) are respectively the primary and the secondary windings of a current transformer.

4. Firing system in accordance with either of the above Claims 2 or 3, **characterised in that** each of the said first and second coupling parts (8, 9) comprises a coil (13, 17), arranged in a magnetic semi-circuit (10, 14) at the same level as the surface (3) of the said breech (4) respectively the surface of the said pyrotechnic unit (1) with regard to the said breech when this is resting on the surface of the latter, a position in which the magnetic semi-circuits (10, 14) form a magnetic circuit that closes upon itself.

5. Firing system in accordance with Claim 4 above, **characterised in that** each coil (13, 17) comprises a number of spirals (23, 24; 25, 26) constituting the conductive tracks (22) of a multilayer printed circuit mounted in the said breech (4).

6. Firing system in accordance with Claim 1 above, **characterised in that** the said first and second coupling parts are coupled together by optical means.

7. Firing system in accordance with any of Claims 1 to 6 above, **characterised in that** the said pyrotechnic units that can be in the form of a circular base with three separate standard diameters, the said first coupling groups 8) are distributed throughout the supporting surface (3) in contiguous groups of five, touching each other laterally and being grouped together in the form of a circle (B), having a diameter equal to the intermediary diameter of the three standard diameters and **in that** the circles (B) of groups of first adjoining coupling parts touch each other respectively in the said supporting surface (3).

8. Firing system in accordance with any of the above Claims 1 to 6 above, **characterised in that** the said pyrotechnic unit (1) has either a square or a rectangular base, twice the size of the square base, and the said first coupling parts (8) are distributed throughout the supporting surface (3) at an equal distance from the said square base according to an X - Y matrix.

9. Enticement system comprising a firing system and ammunition comprising a number of cartridges, **characterised in that** it comprises a firing system in accordance with any of the above Claims 1 to 8.

## Patentansprüche

1. Abschusssystem, umfassend einen Verschluss mit einer nicht galvanischen Kopplungsvorrichtung (7), die zur Übertragung von Information und Zündenergie zwischen dem Abschusssystem (5) und einer Munition bestimmt ist, die mit einer Vielzahl von pyrotechnischen Einheiten (1) versehen ist, wobei diese nicht galvanische Kopplungsvorrichtung (7), um diese Informations- und Energieübertragung zu erlauben, eine Vielzahl von ersten Kopplungsabschnitten (8), die zum Abschusssystem (5) gehören, und eine Vielzahl von zweiten Kopplungsabschnitten (9) umfasst, die zur Munition gehören,
**dadurch gekennzeichnet, dass**
• der Verschluss (4) des Abschusssystems (5) für die Vielzahl von pyrotechnischen Einheiten (1) der Munition eine Auflagefläche (3) definiert, an welcher die Vielzahl erster Kopplungsabschnitte (8) bündig anliegt,
• jede der pyrotechnischen Einheiten (1) der Munition einen der zweiten Kopplungsabschnitte (9) aufweist, und
• die ersten Kopplungsabschnitte (8) in der Auflagefläche (3) derart verteilt sind, dass der zweite Kopplungsabschnitt (9) jeder der pyrotechnischen Einheiten (1) sich in einer nicht galvanischen Kopplungsposition mit den ersten Kopplungsabschnitten (8) befindet, wenn die pyrotechnischen Einheiten (1) der Munition gegen die Auflagefläche (3) eingelegt worden sind, was die Verwendung verschiedener genormter Munitionsgrößen ermöglicht.

2. Abschusssystem nach Anspruch 1, **dadurch gekennzeichnet, dass** die ersten und zweiten Kopplungsabschnitte (8, 9) durch elektromagnetische Induktion miteinander gekoppelt sind.

3. Abschusssystem nach Anspruch 2, **dadurch gekennzeichnet, dass** die ersten und zweiten Kopplungsabschnitte (8, 9) jeweils die Primär- und die Sekundärwicklung eines Stromwandlers sind.

4. Abschusssystem nach einem der Ansprüche 2 und 3, **dadurch gekennzeichnet, dass** jeder der ersten und zweiten Kopplungsabschnitte (8, 9) eine Wicklung (13, 17) umfasst, die in einem Magnethalbkreis (10, 14) angeordnet ist, der an der Fläche (3) des Verschlusses (4) bündig anliegt, wobei die Magnethalbkreise (10, 14) in einer Position, in welcher die gegenüberstehenden Flächen des Verschlusses und der pyrotechnischen Einheit (1) aneinander anliegen, einen in sich geschlossenen Magnetkreis ergeben.

5. Abschusssystem nach Anspruch 4, **dadurch gekennzeichnet, dass** jede Wicklung (13, 17) eine Vielzahl von Windungen (23, 24; 25, 26) umfasst, die Leiterbahnen (22) einer gedruckten Mehrschichtschaltung (21) formen, welche im Verschluss (4) aufgenommen wird.

6. Abschusssystem nach Anspruch 1, **dadurch gekennzeichnet, dass** die ersten und zweiten Kopplungsabschnitte auf optischem Wege miteinander gekoppelt sind.

7. Abschusssystem nach einem der Ansprüche 1 bis 6, **dadurch gekennzeichnet, dass** die pyrotechnischen Einheiten eine kreisförmige Basis mit drei verschiedenen genormten Durchmessern aufweisen können, wobei die ersten Kopplungsabschnitte (8) in dieser Auflagefläche (3) in benachbarten Fünfergruppen verteilt sind, die sich gegenseitig an den Seiten berühren und im Grundriss in einem umbeschriebenen Kreis (B) zusammengefasst sind, dessen Durchmesser dem Zwischendurchmesser der drei genormten Durchmesser entspricht, und dadurch, dass die umbeschriebenen Kreise (B) der Gruppen erster benachbarter Kopplungsabschnitte sich in dieser Auflagefläche (3) jeweils gegenseitig berühren.

8. Abschusssystem nach einem der Ansprüche 1 bis 6, **dadurch gekennzeichnet, dass** die pyrotechnischen Einheiten (1) eine quadratische oder eine rechteckige Basis mit dem Doppelten der quadratischen Basis aufweisen können, wobei die ersten Kopplungsabschnitte (8) in der Auflagefläche (3) mit einem Abstand verteilt sind, der der Seite dieser quadratischen Basis entlang einer X-Y-Matrix entspricht.

9. Täuschkörpersystem, umfassend ein Abschusssystem und eine Munition mit einer Vielzahl von Patronen, **dadurch gekennzeichnet, dass** es mit Abschusssystem nach einem der Ansprüche 1 bis 8 umfasst.
